# EUROPÄISCHE PATENTSCHRIFT

(11) **EP 0 360 956 B1**
(45) Veröffentlichungstag und Bekanntmachung des Hinweises auf die Patenterteilung: **05.08.1992**
(21) Anmeldenummer: 89103231.0
(22) Anmeldetag: 24.02.1989
(51) Int. Cl.: A47K 3/00

(54) **Badewannenablage**
Bath tub tray
Dispositif de support tablette pour baignoire

(30) Priorität: 03.09.1988 DE 8811153 U
(43) Veröffentlichungstag der Anmeldung: 04.04.1990
(73) Patentinhaber: WENKO-WENSELAAR GMBH & CO. KG, D-40721 Hilden (DE)
(72) Erfinder: Köllner Hans-Joachim, D-4000 Düsseldorf (DE)
(74) Vertreter: Cohausz & Florack Patentanwälte

(56) Entgegenhaltungen:
- CH-A- 452 830
- FR-A- 2 558 365
- GB-A- 2 200 279

## Beschreibung

Die Erfindung betrifft eine Badewannenablage, die Wannenöffnung quer überbrückend und mit ihren zwei Enden auf den Wannenlängsrändern aufliegend, wobei sie zweigeteilt ist und die zwei Ablageteile aneinander lösbar befestigt sind und im aneinander befestigten Zustand die Ablageteile in der Weise gegeneinander stehen, daß die für die Wannenlängsränder vorgesehenen Auflagebereiche jeweils außen liegen.

Eine desartige Bodewannenablage ist aus der FD-A-2558365 bekannt.

Es sind einteilige Badewannenablagen bekannt, die die Wanne überbrücken und insbesondere während des Badens zur Ablage von Seife, Waschlappen, Glas und Literatur verwendet werden können. Diese bekannten einteiligen Badewannenbrücken sind nach ihrer Benutzung sperrig in der Aufbewahrung als auch beim Transport. Ferner muß ein verhältnismäßig großes Teil hergestellt werden.

Aufgabe der Erfindung ist es eine Badewannenablage der eingangs genannten Art so zu verbessern, daß sie einfach und preiswert in der Herstellung ist und für Transport und Aufbewahrung kleine Außenabmessungen aufweist und bei einfacher Konstruktion verschieden breite Wannen überbrücken kann.

Diese Aufgabe wird erfindungsgemäß dadurch gelöst,
- daß die beiden Ablageteile die selbe Größe und Form aufweisen,
- daß zwischen den zwei Ablageteilen ein oder zwei Steckteile befestigt sind,
- daß die einander zugewandten Stirnseiten der Ablageteile Öffnungen für die Steckteile aufweisen, und
- daß die Steck- und/oder Scharnierteile verschiedene tief insbesondere rastend in die Ablageteile einschiebbar sind.

Eine solche Badewannenablage muß nur zur einen Hälfte hergestellt werden, da sie aus zwei gleichen Teilen zusammensetzbar ist. Hierdurch werden die Herstellungskosten erheblich verringert und ferner sind die Außenabmessungen im auseinander genommenen Zustand nur halb so groß, so daß die Ablage vorteilhaft zu transportieren und zu lagern ist. Besonders vorteilhaft ist für die Herstellung, daß die beiden Ablageteile dieselbe Größe und Form aufweisen, wobei im aneinander befestigten Zustand die Ablageteile in der Weise gegeneinander stehen, daß die für die Wannenlängsränder vorgesehenen Auflagebereiche jeweils außen liegen. Durch die Steckverbindung können bei einfacher Konstruktion verschieden breite Wannen überbrückt werden.

Eine gute und unverschiebliche Auflage als auch ein tiefer Schwerpunkt werden dadurch erreicht, wenn die Unterseite in dem Bereich, mit dem sie auf dem Wannenrand aufliegt, nach oben stufenförmig zurückspringt, wobei in der Oberseite Ausnehmungen für abzulegenden Gegenstände eingeformt sind und die weiter außen liegenden Ausnehmungen eine geringere Tiefe aufweisen, als die weiter innen liegenden Ausnehmungen.

Ein Ausführungsbeispiel der Erfindung ist in den Zeichnungen dargestellt und wird im folgenden näher beschrieben.

Es zeigen
Figur 1 eine perspektivische Ansicht einer Ablagehälfte und
Figur 2 eine perspektivische Ansicht der Ablage im zusammengesetzten Zustand.
Die Badenwannenablage besteht aus zwei flachen Ablageteilen 1 gleicher Form und Größe. Jedes Ablageteil 1 hat Quaderform und eine geringe Höhe H, wobei die Breite B ein mehrfaches der Höhe H beträgt und die Länge L ein zwei- bis dreifaches der Breite B ist.

In die flache Oberseite 2 sind zwei Ausnehmungen 3, 4 als Ablagefläche eingebracht. Die Ausnehmung 3 weist eine größere Tiefe auf als die Ausnehmung 4, da unterhalb der Ausnehmung 4 die Unterseite 5 einen stufenförmïgen Rücksprung 6 bildet, um damit einen Auflagebereich für den Badewannenrand zu schaffen.

Die dem zweiten Ablageteil 1 zugekehrte senkrechte Stirnseite 7 bzw. Seitenwand weist jeweils nahe den zwei Ecken jeweils eine Öffnung 8 auf, die achsparallel zur Längsachse des Ablageteils 1 sind. In diese zwei im Querschnitt runden oder rechteckförmigen Öffnungen 8 werden profilförmige Steckteile 9 (Figur 2) gesteckt, um die zwei gleichen Ablageteile 1 aneinander lösbar befestigen zu können. Hierbei sind die beiden Stirnseiten 7 beider Ablageteile 1 einander zugekehrt. Die Steckteile 9 sind verschieden tief in die Öffnungen 8, insbesondere mehrfach rastend einschiebbar um die Länge der gesamten brückenförmigen Badewannenablage entsprechend der jeweiligen Breite der Badewanne verändern zu können. Die Steckteile 9 können nicht dargestellte Scharniere aufweisen, um die gesamte Ablage zusammenklappen zu können. Alternativ können aber auch statt der Steckteile 9 zwei oder mehr Scharniere zwischen den Ablageteilen 1 befestigt sein.

## Patentansprüche

1. Badewannenablage die Wannenöffnung quer überbrückend und mit ihren zwei Enden auf den Wannenlängsrändern aufliegend, wobei sie zweigeteilt ist, die zwei Ablageteile (1) aneinander lösbar befestigt sind und im aneinander befestigten Zustand die Ablageteile (1) in der Weise gegeneinander stehen, daß die für die Wannenlängsränder vorgesehenen Auflagebereiche (6) jeweils außen liegen, **dadurch** **gekennzeichnet**,
- daß die beiden Ablageteile (1) die selbe Größe und Form aufweisen,
- daß zwischen den zwei Ablageteilen (1) ein oder zwei Steckteile (9) befestigt sind,
- daß die einander zugewandten Stirnseiten (7) der Ablageteile (1) Öffnungen (8) für die Steckteile (9) aufweisen, und
- daß die Steck- und/oder Scharnierteile verschieden tief insbesondere rastend in die Ablageteile (1) einschiebbar sind.

2. Ablage nach Anspruch 1, **dadurch gekennzeichnet**, daß die Unterseite (5) in dem Bereich, mit dem sie auf dem Wannenrand aufliegt, nach oben stufenförmig (6) zurückspringt, daß in der Oberseite (2) Ausnehmungen (3, 4) für abzulegende Gegenstände eingeformt sind, und daß die weiter außen liegenden Ausnehmungen (4) eine geringere Tiefe aufweisen, als die weiter innen liegenden Ausnehmungen (3).

## Claims

1. A bath tub tray which bridges the tub opening transversely and bears via its two ends against the longitudinal edges of the tub, the tray consisting of two parts, the two parts (1) of the tray being releasably attached to one another, while when attached to one another the parts (1) of the tray are in a position in relation to one another such that each of the bearing zones (6) of the tray provided for the longitudinal edges of the tub lies on the outside, **characterized in that**
- the two parts (1) of the tray have the same size and shape,
- one or two insertable parts (9) are attached between the two parts (1) of the tray,
- the adjacent end faces (7) of the parts (1) of the tray are formed with openings (8) for the insertable parts (9), and
- the insertable and/or hinged parts can be inserted to different depths, more particularly latchably, into the parts (1) of the tray.

2. A tray according to claim 1, **characterized in that** in the zone via which it bears against the edge of the tub, the underside (5) re-enters upwardly in steps (6), the top side (2) is formed with recesses (3, 4) for articles to be deposited, and the recesses (4) situated further to the outside are shallower than the recesses (3) situated further to the inside.

## Revendications

1. Tablette pour baignoire pontant transversalement l'ouverture de la baignoire et reposant par ses deux extrémités sur les bords longitudinaux de la baignoire, en étant divisée en deux, les deux parties de tablette (1) étant fixées l'une à l'autre de manière démontable et les parties de tablette (1) étant disposées réciproquement, en position fixées l'une à l'autre, de telle manière que les zones d'appui (6) prévues pour les bords longitudinaux de la baignoire se trouvent respectivement à l'extérieur, **caractérisée en ce que**
- les deux parties de tablette (1) présentent les mêmes dimensions et forme,
- une ou deux pièces d'enfoncement (9) sont fixées entre les deux parties de tablette (1),
- les faces frontales (7) des parties de tablette (1) tournées l'une vers l'autre présentent des ouvertures (8) pour les pièces d'enfoncement (9), et
- les pièces d'enfoncement et/ou de charnière peuvent être enfoncées à une profondeur différente, en particulier à encliquetage, dans les parties de tablette (1).

2. Tablette selon la revendication 1, **caractérisée en ce que** la face inférieure (5) revient vers le haut en forme de marche (6) dans la zone par laquelle elle s'appuie sur le bord de la baignoire, que des évidements (3, 4) sont formés dans la face supérieure pour des objets à déposer et que les évidements (4) se trouvant plus vers l'extérieur présentent une profondeur plus faible que les évidements (3) se trouvant plus vers l'intérieur.
